# EUROPÄISCHE PATENTSCHRIFT

(11) **EP 4 177 390 B1**
(45) Veröffentlichungstag und Bekanntmachung des Hinweises auf die Patenterteilung: **26.03.2025**
(21) Anmeldenummer: 22204967.8
(22) Anmeldetag: 02.11.2022
(51) Int. Cl.: D05B 63/00, D05B 73/12

(54) **KLEMMVORRICHTUNG FÜR EINEN HINTER- ODER UNTERFADEN EINER NÄHMASCHINE**
CLAMPING DEVICE FOR A REAR OR LOWER THREAD OF A SEWING MACHINE
DISPOSITIF DE SERRAGE POUR FIL ARRIÈRE OU INFÉRIEUR D'UNE MACHINE À COUDRE

(30) Priorität: 04.11.2021 DE 102021128687
(43) Veröffentlichungstag der Anmeldung: 10.05.2023
(73) Patentinhaber: Bundesdruckerei GmbH, 10969 Berlin (DE)
(72) Erfinder: Fritsch, Andreas, 12349 Berlin (DE)
(74) Vertreter: Hentrich Patent- & Rechtsanwaltspartnerschaft mbB

(56) Entgegenhaltungen:
- DE-A1- 102011 102 928
- DE-C- 901 860

## Beschreibung

Die Erfindung betrifft eine Klemmvorrichtung zur zeitweisen Klemmung eines Hinterfadens oder Unterfadens bei einer Nähmaschine. Die Erfindung betrifft außerdem eine Stichplatte mit einer solchen Klemmvorrichtung und eine Nähmaschine mit einer solchen Stichplatte.

Nähmaschinen finden beispielsweise Einsatz bei der Herstellung von Passdokumenten, bei denen die einzelnen Passbuchseiten miteinander vernäht werden. Die Herstellung solcher Dokumente erfolgt hochgradig automatisiert, sodass gewährleistet werden muss, dass der Unterfaden oder Hinterfaden beim Nähprozess stets bereitgestellt ist. Bei Nähmaschinen, mit denen nicht solche Passdokumente bearbeitet werden, liegt an der Stichplatte eine Blechfeder vor, die den Nähfaden passiv zeitweise klemmt. Solche Blechfedern finden aber bei Nähmaschinen zur Herstellung von Passdokumenten üblicherweise deshalb keinen Einsatz, da die Klemmung des Unterfadens oder Hinterfadens nicht aktiv gesteuert werden kann. Der Einsatz einer passiven Blechfeder führt zu einem ungleichmäßigen Nähverhalten und zu einem erhöhten Ausschussanteil.

In der DE 10 2011 102 928 A1 wird ein Nahtbildungsmittel für eine Nähmaschine mit Fadenführungsmittel beschrieben. Dadurch wird mindestens ein Faden für eine Nahtbildung geführt. Zudem weist die Nähmaschine eine Fadenklemmeinrichtung auf, die mit einer Fadenklemme versehen ist, die mittels einem steuerbaren Betätigungsmittel zur Klemmung verschließbar ist und/oder mittels der Betätigungsmittel geöffnet wird.

In der DE 901 860 C werden ein Verfahren und eine Maschine zum Befestigen von Gegenständen an einem Arbeitsstück beschrieben. Im Besonderen ein Verfahren und eine Maschine zum Befestigen von Gegenständen an einem Arbeitsstück durch eine Mehrzahl von nicht miteinander verbundenen Gruppen von Stichen.

Es ist daher die Aufgabe der vorliegenden Erfindung, eine Klemmvorrichtung, eine Stichplatte und eine Nähmaschine anzugeben, die diese Nachteile überwinden.

Diese Aufgabe wird gelöst mit einer Klemmvorrichtung zur zeitweisen Klemmung eines Unterfadens oder Hinterfadens mit den Merkmalen des Anspruchs 1, mit einer Stichplatte mit den Merkmalen des Anspruchs 8 und mit einer Nähmaschine mit den Merkmalen des Anspruchs 9. Vorteilhafte Ausgestaltungen mit zweckmäßigen Weiterbildungen der Erfindung sind in den abhängigen Ansprüchen angegeben.

Die erfindungsgemäße Klemmvorrichtung umfasst dabei eine Klemme und eine Verstelleinrichtung zur aktiven Verstellung der Klemme, wobei die Verstelleinrichtung eingerichtet ist, die Klemme zu verstellen, zwischen einer Klemmstellung und einer Lösestellung. In der Klemmstellung liegt die Klemme an einer Stichplatte der Nähmaschine an oder ist zur Stichplatte hingerückt und klemmt somit einen Hinterfaden oder Unterfaden zwischen der Stichplatte und der Klemme. In der Lösestellung ist die Klemme von der Stichplatte weggerückt und damit berührungslos gegenüber dieser gelagert, wobei der Hinterfaden oder der Unterfaden ungeklemmt vorliegt.

Durch diese Ausgestaltung wird eine aktive Steuerbarkeit der Klemmung und auch der dabei ausgeübten Klemmkraft hervorgerufen. Somit wird der Prozess des Nähens stabiler und der Anteil an Ausschuss durch fehlerhaftes Vernähen wird drastisch reduziert. Diese Ausgestaltung zeichnet sich somit durch eine erhöhte Prozesssicherheit aus.

Da in einer Nähmaschine üblicherweise nur sehr wenig Bauraum für die Komponenten der Klemmvorrichtung zur Verfügung stehen, ist erfindungsgemäß vorgesehen, dass die Klemme an einer schwenkbar gelagerten Stange befestigt ist, und dass die Verstelleinrichtung eingerichtet ist, die Stange zwischen unterschiedlichen Drehstellungen zu rotieren, um die Klemme zwischen der Klemmstellung und Lösestellung zu verschwenken. Durch die Nutzung einer solchen Stange kann also die Krafteinleitung zur Verstellung der Klemme versetzt bezüglich der Klemme selbst erfolgen und der verfügbare Bauraum sinnvoll ausgenutzt werden.

In diesem Zuge ist es ebenfalls von Vorteil, wenn ein drehfest mit der Stange verbundener Drehhebel vorhanden ist, der mittels der Verstelleinrichtung betätigbar ist. Die Nutzung eines solchen Drehhebels hat sich als vorteilhaft erwiesen, da auf diese Weise ein Aktor genutzt werden kann, um den Drehhebel zusammen mit der Stange und damit die Klemme zu verstellen.

Es ist von Vorteil, wenn die Verstelleinrichtung durch einen Linearaktor mit einer Betätigungsstange gebildet ist, die mittels eines Drehgelenks mit dem Drehhebel gekoppelt ist. Somit kann also die Betätigungsstange an dem Drehhebel angreifen und damit die Klemme zwischen der Klemmstellung und Lösestellung verschwenken.

Eine einfache Betätigungsmöglichkeit des Linearaktors ist dadurch gegeben, dass dieser Druckmittelanschlüsse umfasst, um einen in einem Zylinder geführten und mit der Betätigungsstange gekoppelten Kolben zwischen zwei Endlagen mittels eines Druckmittels zu verstellen.

Um gerade bei der Passdokumentenherstellung zu gewährleisten, dass die Dokumententeile durch die zur Herstellung verwendeten Einheiten nicht verschmutzt werden, hat es sich als vorteilhaft erwiesen, wenn der Linearaktor pneumatisch betätigt ist. Dies schließt aus, wenn im Falle einer Undichtigkeit - beispielsweise an den Druckmittelanschlüssen - Flüssigkeiten oder dergleichen auf Teile der Dokumente oder auch ins Innere von den Einheiten zur Herstellung der Passdokumente gelangen.

Um auch bereits bestehende Nähmaschinen mit einer aktiv verstellbaren Klemmvorrichtung nachzurüsten, hat es sich als vorteilhaft erwiesen, wenn eine Montageplatte vorhanden und eingerichtet ist, um an der Stichplatte der Nähmaschine lösbar befestigt zu werden, und wenn die Verstelleinrichtung zwischen den Schenkeln eines an der Montageplatte befestigten Doppelwinkels befestigt ist.

Um beim Verstellvorgang zwischen der Klemmstellung und der Lösestellung Ausgleichsbewegungen ausführen zu können, hat es sich als vorteilhaft erwiesen, wenn die Verstelleinrichtung zwischen den Schenkeln des Doppelwinkels verschwenkbar gelagert ist.

Die Klemme selbst kann dabei aus einem Federblech oder einem Blechwinkel geformt sein, wobei sie vorzugsweise zwei Klemmenschenkel umfasst, deren freie Schenkelenden über einen Klemmensteg miteinander verbunden sind. Die an der Montageplatte oder an der Stange befestigten Schenkelenden können dabei einen Winkel umfassen, um eine Elastizität der Klemme bereitzustellen.

Die in Verbindung mit der erfindungsgemäßen Klemmvorrichtung beschriebenen Vorteile, Ausgestaltungen und Wirkungen gelten in gleicher Weise für eine erfindungsgemäße Stichplatte, die mit einer solchen Klemmvorrichtung ausgerüstet ist. Die Klemmvorrichtung ist dabei an einer Oberfläche der Stichplatte angebracht, die der Stoffauflageseite abgewandt ist.

Die in Verbindung mit der erfindungsgemäßen Klemmvorrichtung und der erfindungsgemäßen Stichplatte genannten Vorteile, Ausgestaltungen und Wirkungen gelten in gleicher Weise für eine erfindungsgemäße Nähmaschine, die mit einer solchen Stichplatte ausgerüstet ist.

Weitere Merkmale, Eigenschaften und Vorteile der vorliegenden Erfindung werden im Folgenden anhand von Ausführungsvarianten unter Bezugnahme auf die beigefügten Figuren näher beschrieben. Alle bisher und im Folgenden beschriebenen Merkmale sind dabei sowohl einzeln als auch in einer beliebigen Kombination miteinander vorteilhaft. Die im Folgenden beschriebenen Ausführungsvarianten stellen lediglich Beispiele dar, welche den Gegenstand der Erfindung jedoch nicht beschränken. Dabei zeigen:
- Figur 1: eine perspektivische Ansicht auf eine an der Stichplatte montierte Klemmvorrichtung, bei der sich die Klemme in der Lösestellung befindet,
- Figur 2: eine Seitenansicht auf die an der Stichplatte montierte Klemmvorrichtung aus Figur 1, bei der sich die Klemme in der Lösestellung befindet,
- Figur 3: eine perspektivische Ansicht auf die Stichplatte und die Klemmvorrichtung aus Figur 1, bei der sich die Klemme in der Klemmstellung befindet,
- Figur 4: eine Seitenansicht auf die Stichplatte und die Klemmvorrichtung aus Figur 1, bei der sich die Klemme in der Klemmstellung befindet, und
- Figur 5: eine weitere perspektivische Ansicht, bei der sich die Klemme in der Klemmstellung befindet.

In den Figuren ist eine Stichplatte 200 gezeigt, an der eine Klemmvorrichtung 100 fixiert ist. Die Klemmvorrichtung 100 ist dabei an einer der Stoffauflageseite abgewandten Oberfläche der Stichplatte 200 fixiert. Die Fixierung der Klemmvorrichtung 100 erfolgt dabei mittels einer Montageplatte 126, die mittels Schrauben mit der Stichplatte 200 verschraubt ist. Die Klemmvorrichtung 100 dient der zeitweisen Klemmung eines Hinterfadens oder Unterfadens bei einer Nähmaschine mit einer Klemme 102. Die Klemme 102 ist dabei aus zwei Klemmenschenkeln 122 gebildet, deren freie Schenkelenden über einen Klemmensteg 124 miteinander verbunden sind. Der Klemmensteg 124 weist dabei eine Kantung auf, die das Einführen oder Ausführen des Fadens erleichtert. Auch die beiden Klemmenschenkeln 122 sind jeweils mit einem Winkel gebildet, der von dem Klemmensteg 124 beabstandet angeordnet ist. Auf diese Weise stellt die Klemme 102 eine Elastizität bereit, um den Nähfaden zu klemmen. Die Klemme 102 ist dabei an einer Stange 106 befestigt. Vorliegend sind die beiden Klemmenschenkel 122 mit der Stange 106 verschraubt. Die Stange weist hierfür eine abschnittsweise Abflachung auf, sodass die Klemme 102 sicher an der Stange 106 befestigt werden kann. In den Bereichen abseits der Klemme 102 ist die Stange 106 im Querschnitt kreisförmig gebildet. Die Stange 106 ist dabei begrenzt verdrehbar in der Montageplatte 114 gelagert. Auf diese Weise lässt sich also die Klemme 102 beim Verdrehen der Stange 106 verschwenken.

Um die Klemme 102 aktiv verstellen zu können, liegt außerdem eine Verstelleinrichtung 104 vor, wobei die Verstelleinrichtung 104 eingerichtet ist, die Klemme 102 zu verstellen zwischen einer Klemmstellung und einer Lösestellung. In der Klemmstellung liegt die Klemme 102 an der Stichplatte 200 der Nähmaschine an oder ist zumindest zu dieser hingerückt, wodurch ein Hinterfaden oder Unterfaden zwischen der Stichplatte 200 und der Klemme 102 geklemmt wird. In der Lösestellung ist die Klemme 102 von der Stichplatte 200 weggerückt und damit aber berührungslos gegenüber dieser gelagert, wodurch ein Hinterfaden oder ein Unterfaden nicht geklemmt wird, mit anderen Worten also ungeklemmt vorliegt.

Die Verstelleinrichtung 104 ist vorliegend eingerichtet, die Stange 106 zwischen unterschiedlichen Drehstellungen zu rotieren, um die Klemme 102 zwischen der Klemmstellung und der Lösestellung zu verschwenken. Hierzu ist ein drehfest mit der Stange 106 verbundener Drehhebel 108 vorhanden, der durch eine Aussparung 120 in der Montageplatte 120 hindurchgreift, um die Stange 106 zu beaufschlagen. Vorliegend ist die Verstelleinrichtung 104 durch einen Linearaktor mit einer Betätigungsstange 110 gebildet, die mittels eines Drehgelenks 112 mit dem Drehhebel 108 gekoppelt ist. Der Linearaktor umfasst zwei Druckmittelanschlüsse 114, um einen in einem Zylinder geführten und mit der Betätigungsstange 110 gekoppelten Kolben zwischen zwei Endlagen mittels eines Druckmittels zu verstellen. Diese beiden Endlagen entsprechen dabei also auch denjenigen Lagen, die die Klemmstellung und die Lösestellung der Klemme 102 bewirken. Der Linearaktor wird dabei pneumatisch betätigt, um Verunreinigungen durch flüssige Druckmittel zu vermeiden. Hierbei wird beispielsweise Druckluft genutzt.

In den Figuren 1 und 2 befindet sich der Kolben in einer seiner beiden Endlagen und damit die Klemme 102 in ihrer Lösestellung, in der sie nicht an der Stichplatte 200 anliegt und somit keinen Hinter- oder Unterfaden klemmen kann. Diese Lösestellung der Klemme 102 wird besonders anhand von Figur 2 deutlich, wobei auch zu erkennen ist, dass die Betätigungsstange 110 des Linearaktors deutlich gegenüber dem Gehäuse hervorsteht.

Werden nun die Druckmittelanschlüsse 114 entgegengesetzt mit dem Druckmittel beaufschlagt, so wird der Kolben in seine andere Endlage verstellt und es tritt die in den Figuren 3 bis 5 gezeigte Situation ein, in der sich die Klemme 102 in der Klemmstellung befindet. Es ist zu erkennen, dass in dieser Konfiguration der Klemmstellung die Verstelleinheit 104 ebenfalls verschwenkt werden kann, was den Kraftfluss bei der Betätigung begünstigt. Aus diesem Grunde ist ein Doppelwinkel 118 an der Montageplatte 126 befestigt, der zwei Schenkel 116 umfasst, zwischen welchen die Verstelleinrichtung 104, also der Pneumatikzylinder verschwenkbar gelagert ist.

Anhand von Figur 5 wird die Struktur eines der beiden Klemmenschenkel 122 deutlich, der mit einem sich senkrecht bezüglich des Klemmenschenkels 122 erstreckenden Führungswinkel 128 gebildet ist. An den Führungswinkel 128 schließt sich dann noch eine Einschnürung 130 am betreffenden Klemmenschenkel 122 an. In dieser Darstellung ist sehr gut zu erkennen, dass die beiden festen Klemmenschenkel 122 der Klemme 102 an der bereichsweise abgeflachten Stange 106 fixiert, insbesondere mittels einer Schraube an der Stange 106 montiert sind.

Durch die vorstehend erläuterte Erfindung ist die Prozesssicherheit bei der Herstellung von Passdokumenten deutlich erhöht und die Ausschussrate wird reduziert. Durch die gewählte Konstruktion ist zudem gewährleistet, dass ein lediglich flacher Aufbau vorliegt und der innerhalb einer Nähmaschine vorhandene Bauraum optimal ausgenutzt wird. Es ist die Möglichkeit gegeben, dass auch die Stichplatte 200 um eine solche Klemmvorrichtung 100 ergänzt wird und somit auch ältere Nähmaschinen durch die Klemmvorrichtung 100 oder die neue Stichplatte 200 mit einer solchen Klemmvorrichtung 100 nachgerüstet werden können (Retrofit).

### BEZUGSZEICHENLISTE

- 100: Klemmvorrichtung
- 102: Klemme
- 104: Verstelleinrichtung
- 106: Stange
- 108: Drehhebel
- 110: Betätigungsstange
- 112: Drehgelenk
- 114: Druckmittelanschlüsse
- 116: Schenkel
- 118: Doppelwinkel
- 120: Aussparung
- 122: Klemmenschenkel
- 124: Klemmensteg
- 126: Montageplatte
- 128: Führungswinkel
- 130: Einschnürung
- 200: Stichplatte

## Patentansprüche

1. Klemmvorrichtung (100) zur zeitweisen Klemmung eines Hinterfadens oder Unterfadens bei einer Nähmaschine, mit einer Klemme (102) und einer Verstelleinrichtung (104) zur aktiven Verstellung der Klemme (102), wobei die Verstelleinrichtung (104) eingerichtet ist, die Klemme (102) zu verstellen zwischen einer Klemmstellung, in der die Klemme (102) zu einer Stichplatte (200) der Nähmaschine hingerückt ist oder daran anliegt und somit einen Hinterfaden oder Unterfaden zwischen der Stichplatte (200) und der Klemme (102) klemmt, und einer Lösestellung, in der die Klemme (102) bezüglich der Stichplatte (200) weggerückt ist und damit berührungslos gegenüber dieser gelagert ist, wodurch der Hinterfaden oder der Unterfaden ungeklemmt vorliegt, **dadurch gekennzeichnet, dass** die Klemme (102) an einer schwenkbar gelagerten Stange (106) befestigt ist, und dass die Verstelleinrichtung (104) eingerichtet ist, die Stange (106) zwischen unterschiedlichen Drehstellungen zu rotieren, um die Klemme (102) zwischen der Klemmstellung und der Lösestellung zu verschwenken.

2. Klemmvorrichtung (100) nach Anspruch 1, **dadurch gekennzeichnet, dass** ein drehfest mit der Stange (106) verbundener Drehhebel (108) vorhanden ist, der mittels der Verstelleinrichtung (104) betätigbar ist.

3. Klemmvorrichtung (100) nach Anspruch 2, **dadurch gekennzeichnet, dass** die Verstelleinrichtung (104) durch einen Linearaktor mit einer Betätigungsstange (110) gebildet ist, die mittels eines Drehgelenks (112) mit dem Drehhebel (108) gekoppelt ist.

4. Klemmvorrichtung (100) nach Anspruch 3, **dadurch gekennzeichnet, dass** der Linearaktor Druckmittelanschlüsse (114) umfasst, um einen in einem Zylinder geführten und mit der Betätigungsstange (110) gekoppelten Kolben zwischen zwei Endlagen mittels eines Druckmittels zu verstellen.

5. Klemmvorrichtung (100) nach Anspruch 4, **dadurch gekennzeichnet, dass** der Linearaktor pneumatisch betätigt ist.

6. Klemmvorrichtung (100) nach einem der Ansprüche 1 bis 5, **dadurch gekennzeichnet, dass** eine Montageplatte (126) vorhanden und eingerichtet ist, um an der Stichplatte (200) der Nähmaschine lösbar befestigt zu werden, und dass die Verstelleinrichtung (104) zwischen den Schenkeln (116) eines an der Montageplatte (114) befestigten Doppelwinkels (118) befestigt ist.

7. Klemmvorrichtung (100) nach Anspruch 6, **dadurch gekennzeichnet, dass** die Verstelleinrichtung (104) zwischen den Schenkeln (116) des Doppelwinkels (118) verschwenkbar gelagert ist.

8. Stichplatte (200) für eine Nähmaschine mit einer Klemmvorrichtung (100) nach einem der Ansprüche 1 bis 7, die an einer Stoffauflageseite abgewandten Oberfläche fixiert ist.

9. Nähmaschine mit einer Stichplatte (200) nach Anspruch 8.

## Claims

1. A clamping device (100) for temporarily clamping a backing thread or bobbin thread in a sewing machine, having a clamp (102) and an adjustment device (104) for actively adjusting the clamp (102), the adjustment device (104) being configured to adjust the clamp (102) between a clamping position in which the clamp (102) is moved towards a needle plate (200) of the sewing machine or rests against it and thus clamps a backing thread or bobbin thread between the needle plate (200) and the clamp (102), and a release position in which the clamp (102) is moved away with respect to the needle plate (200) and is thus mounted without contact relative thereto, as a result of which the backing thread or the bobbin thread is unclamped, **characterized in that** the clamp (102) is fastened to a pivotably mounted rod (106), and **in that** the adjustment device (104) is configured to rotate the rod (106) between different rotational positions in order to pivot the clamp (102) between the clamping position and the release position.

2. The clamping device (100) according to claim 1, **characterized in that** there is a rotating lever (108) which is connected to the rod (106) in a rotationally fixed manner and which can be actuated by means of the adjustment device (104).

3. The clamping device (100) according to claim 2, **characterized in that** the adjustment device (104) is formed by a linear actuator with a push rod (110) which is coupled to the rotating lever (108) by means of a swivel joint (112).

4. The clamping device (100) according to claim 3, **characterized in that** the linear actuator comprises pressure medium connections (114) in order to adjust a piston guided in a cylinder and coupled to the push rod (110) between two end positions by means of a pressure medium.

5. The clamping device (100) according to claim 4, **characterized in that** the linear actuator is pneumatically actuated.

6. The clamping device (100) according to any one of claims 1 to 5, **characterized in that** a mounting plate (126) is provided and adapted to be detachably fixed to the needle plate (200) of the sewing machine, and that the adjustment device (104) is fixed between the legs (116) of a double bracket (118) fixed to the mounting plate (114).

7. The clamping device (100) according to claim 6, **characterized in that** the adjustment device (104) is pivotably mounted between the legs (116) of the double bracket (118).

8. A needle plate (200) for a sewing machine with a clamping device (100) according to any one of claims 1 to 7, which is fixed to a surface facing away from the fabric support side.

9. A sewing machine with a needle plate (200) according to claim 8.

## Revendications

1. Dispositif de serrage (100) pour le serrage temporaire d'un fil arrière ou fil inférieur pour une machine à coudre, avec une pince (102) et un dispositif de déplacement (104) pour le déplacement actif de la pince (102), dans lequel le dispositif de déplacement (104) est conçu afin de déplacer la pince (102) entre une position de serrage, dans laquelle la pince (102) est poussée vers une plaque à aiguille (200) de la machine à coudre ou repose contre celle-ci et ainsi serre un fil arrière ou fil inférieur entre la plaque à aiguille (200) et la pince (102), et une position de détachement, dans laquelle la pince (102) est repoussée par rapport à la plaque à aiguille (200) et est ainsi logée sans contact par rapport à celle-ci, selon lequel le fil arrière ou le fil inférieur se présente non serré, **caractérisé en ce que** la pince (102) est fixée à une tige (106) logée de manière pivotante, et **en ce que** le dispositif de déplacement (104) est conçu afin de faire tourner la tige (106) entre différentes positions de rotation afin de pivoter la pince (102) entre la position de serrage et la position de détachement.

2. Dispositif de serrage (100) selon la revendication 1, **caractérisé en ce qu'**un levier de rotation (108) relié sans pouvoir tourner à la tige (106) est présent, lequel est actionnable au moyen du dispositif de déplacement (104).

3. Dispositif de serrage (100) selon la revendication 2, **caractérisé en ce que** le dispositif de déplacement (104) est formé par un actionneur linéaire avec une tige d'actionnement (110) qui est couplée au moyen d'une articulation rotative (112) au levier de rotation (108).

4. Dispositif de serrage (100) selon la revendication 3, **caractérisé en ce que** l'actionneur linéaire comprend des raccords de moyen de pression (114) afin de déplacer un piston guidé dans un cylindre et couplé avec la tige d'actionnement (110) entre deux positions d'extrémité à l'aide d'un moyen de pression.

5. Dispositif de serrage (100) selon la revendication 4, **caractérisé en ce que** l'actionneur linéaire est actionné de manière pneumatique.

6. Dispositif de serrage (100) selon l'une quelconque des revendications 1 à 5, **caractérisé en ce qu'**une plaque de montage (126) est présente et conçue afin d'être fixée de manière détachable à la plaque à aiguille (200) de la machine à coudre, et **en ce que** le dispositif de déplacement (104) est fixé entre les branches (116) d'une double équerre (118) fixée à la plaque de montage (114).

7. Dispositif de serrage (100) selon la revendication 6, **caractérisé en ce que** le dispositif de déplacement (104) est logé de manière pivotante entre les branches (116) de la double équerre (118).

8. Plaque à aiguille (200) pour une machine à coudre avec un dispositif de serrage (100) selon l'une quelconque des revendications 1 à 7, qui est fixée à une surface éloignée d'un côté de support de tissu.

9. Machine à coudre avec une plaque à aiguille (200) selon la revendication 8.
